# EUROPÄISCHE PATENTSCHRIFT

(11) **EP 2 976 287 B1**
(45) Veröffentlichungstag und Bekanntmachung des Hinweises auf die Patenterteilung: **06.03.2019**
(21) Anmeldenummer: 14711449.0
(22) Anmeldetag: 19.03.2014
(51) Int. Cl.: B66C 23/34, B66C 23/68

(54) **KRANAUSLEGER UND KRAN**
CRANE BOOM AND CRANE
FLÈCHE DE GRUE ET GRUE

(30) Priorität: 22.03.2013 DE 102013005052
(43) Veröffentlichungstag der Anmeldung: 27.01.2016
(73) Patentinhaber: Liebherr-Werk Biberach GmbH, 88400 Biberach/Riß (DE)
(72) Erfinder: LEHNER, Günter, 88444 Ummendorf (DE)
(74) Vertreter: Laufhütte, Dieter
(86) Internationale Anmeldenummer: PCT/EP2014/000751
(87) Internationale Veröffentlichungsnummer: WO 2014/146791

(56) Entgegenhaltungen:
- DE-A1- 2 042 335
- DE-A1- 3 303 524
- DE-U1- 9 321 390

## Beschreibung

Die Erfindung betrifft einen Kranausleger für einen Kran mit einem dreieckförmigen Auslegerquerschnitt sowie einen Kran mit einem derartigen Ausleger.

Die Erfindung geht von bewährten und torsionssteifen Auslegern mit Dreiecksquerschnitt aus. Zur Verdeutlichung zeigt die Figur 1 eine skizzenhafte Darstellung eines üblichen Auslegerquerschnitts. Dieser Ausleger umfasst die beiden Untergurte B, C sowie den Obergurt A. Alle Gurte sind untereinander über Fachwerksdiagonalen, der sogenannten Vergitterung, verbunden.

Bei den üblichen Dreiecksquerschnitten handelt es sich ausgehend vom Obergurt A um ein gleichschenkliges Dreieck, dessen Strecken A-B (Dreieckseite 1) und A-C (Dreieckseite 2) identische Längen aufweisen. Der Obergurt A befindet sich also oberhalb der halben Strecke B-C (Dreieckseite 3) zwischen den Untergurten B und C. Die Winkelhalbierende 4 schneidet die Strecke B-C mittig. Zudem sind die Winkel α, β der Untergurte B, C identisch bzw. nahezu identisch.

Für den Transport vom und zum Einsatzort ist es bei derartigen Kranen wünschenswert, deren geometrische Abmessung speziell für den Straßentransport soweit wie möglich zu reduzieren, um beispielsweise den Vorgaben der Straßenverkehrsordnung zu entsprechen bzw. die anfallenden Transportkosten zu reduzieren. Im Stand der Technik finden sich hierzu unterschiedliche Lösungsvarianten. So wird beispielsweise der gesamte Auslegerquerschnitt soweit reduziert, bis die geometrische Abmessung die Vorgaben des Straßentransports erfüllt. Diese Vorgehensweise kann jedoch zu statisch ungünstig kleinen und dadurch schweren und elastischen Auslegerquerschnitten führen.

Aus der DE 20 42 335 ist ein Kran mit zwei Auslegerteilen bekannt, die zur Reduzierung der Transporthöhe um eine horizontale Achse gegeneinander verschwenkt werden. Vor dem Verschwenken müssen allerdings die Auslegerteile zuerst in Achsrichtung zueinander verschoben werden. Dies erhöht den Aufwand und erfordert eventuell zusätzliche Ausrüstungskomponenten, wie beispielsweise einen motorischen Schiebeantrieb. Der größte Nachteil besteht jedoch darin, dass durch die konventionelle Auslegerform keine zufriedenstellende Minimierung des anfallenden Raumbedarfs erreicht wird.

Weiter ist es bekannt, bei einem Schnellmontagekran zueinander zu platzierende Auslegerteile zumindest teilweise als sogenanntes "offenes U" auszubilden. Der als "offenes U" ausgebildete Auslegerteil nimmt den angeklappten Auslegerbereich in dem gebildeten Innenraum der "U-Form" auf, wodurch die gesamte Transporthöhe reduzierbar ist.

Die U-Form des Auslegersystems bringt jedoch gegenüber der herkömmlichen Dreiecksform einige Nachteile mit sich. Insbesondere macht die U-Form zwei Obergurte erforderlich, was zu einer Zunahme des Auslegergewichts und einer Erhöhung der Herstellungskosten führt. Darüber hinaus sind offene Querschnitte äußerst torsionsweich. Diese lassen sich bei Schnellmontagekranen nur in jenen Auslegerbereichen einsetzen, die während des Kranbetriebs bzw. während der Kranmontage nur geringen Torsionskräften, z. B. hervorgerufen durch Wind, ausgesetzt sind. Als Konsequenz droht eine Begrenzung der maximal zulässigen Windgeschwindigkeiten während des Kranbetriebs bzw. während der Kranmontage, was der Einsatzflexibilität derartiger Krane zuwider laufen würde.

Die DE 34 19 427 offenbart einen Kranausleger gemäß dem Oberbegriff des Anspruchs 1.

Eine alternative Auslegerausführung als Teleskopausleger ist kostenintensiv und generiert ein Mehrgewicht, insbesondere durch die sich in der Teleskopverbindung überlappenden Auslegerteile. Ferner kann aufgrund der Überlappung die eigentlich vorhandene Auslegerlänge nicht optimal ausgenutzt werden. Zusätzlich müssen bei Teleskopauslegern besondere Vorkehrungen für den Einsatz eines Laufkatzenbetriebs getroffen werden, da unterschiedliche Teleskopschüsse beispielsweise einen Spurwechsel der Laufkatze erfordern.

Aufgabe der vorliegenden Erfindung ist es daher, einen gattungsgemäßen Kran derart weiterzubilden, so dass dieser in der Transporthöhe und/oder in der Transportbreite kompakter zueinander positioniert werden kann und zudem keine spürbare Beeinträchtigung des bewährten und torsionssteifen Auslegerquerschnitts in Kauf genommen werden muss.

Diese Aufgabe wird durch einen Kranausleger gemäß den Merkmalen des Anspruchs 1 gelöst. Weitere vorteilhafte Ausgestaltungen des erfindungsgemäßen Kranauslegers sind Gegenstand der abhängigen Ansprüche.

Gemäß Anspruch 1 wird eine modifizierte Auslegerquerschnittform vorgeschlagen, wodurch zwei Auslegerteile miteinander verschachtelbar sind, um entweder in der Transporthöhe und/oder in der Transportbreite kompakter zueinander positioniert zu werden. Der Kranausleger weist zwei Untergurte sowie einen Obergurt auf, die untereinander mittels Vergitterung verbunden sind und eine dreieckförmige Querschnittsform bilden. Die modifizierte Auslegerquerschnittsform weist zumindest abschnittsweise eine Dreiecksquerschnittsform mit einem aussermittig verlaufenden Obergurt auf. Die gebildete Dreiecksform entspricht folglich nicht mehr einem gleichschenkligen Dreieck. Der Obergurt liegt nicht auf der Seitenhalbierenden der die Untergurte verbinden Dreieckseite, sondern rückt näher in Richtung eines der beiden Untergurte.

Die größte Platzersparnis beim Krantransport ergibt sich dann, wenn der Kranausleger zumindest abschnittsweise eine rechtwinklige bzw. nahezu rechteckwinklige Dreiecksform aufweist.

Mit dieser modifizierten Querschnittsform können zwei Auslegerteile so miteinander verschachtelt werden, dass günstigsten Falls die Transportabmessungen, insbesondere bezüglich der Höhe und/oder Breite des Auslegers, nur unwesentlich größer ausfallen, als wenn nur ein Auslegerteil transportiert werden würde. Hierdurch lassen sich die vorgeschriebenen bzw. gewünschten Transporthöhen und/oder Transportbreiten leichter einhalten bzw. es können mehr Auslegerteile auf gleichem Raum untergebracht werden.

Idealerweise weisen zumindest diejenigen Auslegerbereiche die erfindungsgemäße Auslegerquerschnittsform auf, die zum Transport nebeneinander bzw. aufeinander positioniert werden sollen.

Insbesondere werden wenigstens zwei Auslegerteile derart miteinander verschachtelt bzw. nebeneinander positioniert, so dass deren längste Dreieckseiten bzw. im Falle eines rechtwinkligen Dreiecks deren Hypotenusen aneinander gelegt werden.

In einer besonders vorteilhaften Ausführungsform der Erfindung verbindet die längste Dreieckseite bzw. die Hypotenuse des Auslegerquerschnitts den Obergurt mit einem Untergurt des Kranauslegers. Folglich verbinden die verbleibenden Dreieckseiten den Obergurt mit dem verbleibenden Untergurt sowie die beiden Untergurte zueinander. Insbesondere führt eine Kathete der gebildeten Dreiecksform vom Obergurt zu dem verbleibenden Untergurt und die zweite Kathete verbindet die beiden Untergurte des Auslegers. In dieser vorteilhaften Konstruktion befindet sich der Obergurt in etwa senkrecht oberhalb eines der Untergurte der Dreiecksform.

Die Verbindung des Obergurtes über die Hypotenuse kann wahlweise mit dem ersten oder zweiten Untergurt erfolgen.

Gemäß einer ersten Ausführungsform umfasst der Kranausleger mindestens zwei Auslegerstücke, die für den Straßentransport bzw. die Lagerung des Auslegers demontierbar sind. Die wenigstens zwei Auslegerstücke können daher so miteinander verschachtelt positioniert werden, so dass günstigsten Falls die Transportabmessungen nur unwesentlich größer gegenüber der Abmessung eines einzelnen Auslegerteils ausfällt. Vorgeschriebene bzw. erwünschte Transporthöhen bzw. Transportbreiten lassen sich leichter einhalten und es können mehr Auslegerteile auf gleichem Raum untergebracht werden. Dies gilt gleichermaßen für den Straßentransport, wo insbesondere gesetzliche Bestimmungen zu beachten sind, wie auch für den Containertransport, bei dem oftmals das maximale Höchstmaß limitiert ist.

Als sinnvolle weitere Ausgestaltung der Erfindung wird vorgeschlagen, dass wenigstens zwei Auslegerbereiche um eine Schwenkachse, insbesondere eine horizontale Schwenkachse, zueinander verschwenkbar gelagert sind. Hierdurch lassen sich beide Auslegerbereiche zueinander verschwenken bzw. aneinander klappen, um die resultierende Transportabmessung des Krans während des Straßentransports minimieren zu können.

Bestenfalls lassen sich die wenigstens zwei Auslegerbereiche um nahezu 180° zueinander verschwenken, wodurch die Auslegerbereiche für den Krantransport seitlich aneinander bzw. übereinander anlegbar sind, insbesondere deren längste Dreieckseiten bzw. Hypotenusen aneinander anlegbar sind.

Idealerweise verlaufen die Obergurte der wenigstens zwei Auslegerbereiche während des Kranbetriebs seitlich zueinander versetzt. Besonders bevorzugt sind die Auslegerbereiche spiegelverkehrt konstruiert, d.h. die längsten Dreieckseiten bzw. Hypotenusen der Auslegerbereiche verbinden unterschiedliche Untergurte mit dem Obergurt. Hierdurch ergibt sich die Möglichkeit, dass diese beiden Auslegerbereiche mit zueinander versetztem Auslegerobergurt gegeneinander um 180° für den Transport verschwenkbar sind und derart aneinander anlegbar sind, so dass sich die resultierende Querschnittsform und damit insbesondere die Höhe in verschachtelten Auslegerabschnitten während des Transports nur unwesentlich gegenüber der Abmessung eines einzelnen Auslegerteils erhöht. Insbesondere führt ein derart vorteilhafter Aufbau des Kranauslegers dazu, dass sich beide Auslegerbereiche derart aneinander verschwenken lassen, so dass die längsten Dreieckseiten bzw. Hypotenusen der jeweiligen Auslegerquerschnitte aneinander liegen.

Je nach gewünschter Höhenreduzierung ist die horizontal orientierte Schwenkachse im Bereich zwischen halber Systemhöhe des Kranauslegers und der Ebene des Obergurtes angeordnet. Dadurch lassen sich die Auslegerteile nur durch das Verschwenken dieser Achse für den Transport im Sinne der Erfindung zueinander positionieren.

Der erfindungsgemäße Kranausleger ist selbstverständlich nicht auf einen derartig modifizierten Auslegerquerschnitt reduziert. Es besteht beispielsweise eine Kombinationsmöglichkeit unterschiedlichster Auslegerquerschnitte mit der erfindungsgemäßen Auslegerform. Gemäß Anspruch 1 ist der Ausleger zusätzlich zu einem Abschnitt mit der erfindungsgemäßen Formgebung mit wenigstens einem eine gleichschenklige Dreiecksquerschnittform bildenden Auslegerbereich ausgeführt.

Der Übergang zwischen unterschiedlichen Auslegerabschnitten mit unterschiedlichen Auslegerquerschnitten macht unter Umständen die Integration einer oder mehrerer Übergangsstücke notwendig.

Die erfindungsgemäße Lösung ermöglicht auf einfache Art und Weise die Integration eines Katzbetriebs am Ausleger. Hierzu kann es vorteilhaft sein, wenn die beiden Untergurte eine Katzfahrbahn ausbilden.

Die Erfindung betrifft des weiteren einen Kran, insbesondere einen Schnellmontagekran bzw. einen Obendreherkran, mit einem Kranausleger gemäß der vorliegenden Erfindung bzw. einer vorteilhaften Ausgestaltung der Erfindung. Offensichtlich gelten für den erfindungsgemäßen Kran dieselben Vorteile und Eigenschaften wie für den erfindungsgemäßen Kranausleger, weshalb an dieser Stelle auf eine wiederholende Beschreibung verzichtet wird.

Weitere Vorteile und Einzelheiten der Erfindung ergeben sich aus den in den Zeichnungen näher dargestellten Ausführungsbeispielen. Es zeigen:
- Figur 1:: eine Skizze des aus dem Stand der Technik bekannten Dreiecksquerschnitts eines Kranauslegers,
- Figur 2:: eine Skizze des erfindungsgemäßen Dreiecksquerschnitts für einen Kranausleger,
- Figur 3:: eine skizzierte Darstellung von zwei aus dem Stand der Technik bekannten Auslegerteilen während des Krantransports,
- Figur 4:: eine skizzierte Darstellung von zwei erfindungsgemäßen Kranauslegerteilen während des Krantransports,
- Figur 5:: eine skizzenhafte Darstellung des zusammengeklappten Kranauslegers eines Schnellmontagekrans gemäß dem Stand der Technik,
- Figur 6:: eine skizzenhafte Darstellung des erfindungsgemäßen zusammengeklappten Kranauslegers eines Schnellmontagekrans,
- Figur 7:: perspektivische Detailaufnahmen des erfindungsgemäßen Kranauslegers für einen Schnellmontagekran,
- Figur 8:: detaillierte Querschnittsdarstellungen des erfindungsgemäßen Kranauslegers aus Figur 7 für einen Schnellmontagekran,
- Figur 9:: eine Skizze des erfindungsgemäßen Dreiecksquerschnitts für einen Kranausleger gemäß einer alternativen Ausführungsform,
- Figur 10:: eine skizzierte Darstellung von zwei erfindungsgemäßen Kranauslegerteilen gemäß Figur 9 während des Krantransports und
- Figur 11:: eine skizzenhafte Darstellung eines erfindungsgemäßen zusammengeklappten Kranauslegers eines Schnellmontagekrans gemäß einer alternativen Ausführungsform umfassend Kranauslegerteile nach Figur 9.

Auf Figur 1 wurde bereits im einleitenden Teil ausführlich Bezug genommen, weshalb an dieser Stelle keine wiederholende Erläuterung erfolgt. Figur 2 zeigt dem gegenüber eine skizzierte Querschnittsdarstellung des erfindungsgemäßen Kranauslegers, der sich durch einen modifizierten Dreiecksquerschnitt auszeichnet.

Die Erfindung geht von der Bewährten und torsionssteifen Auslegerstruktur mit Dreiecksquerschnitt aus. Analog zum Stand der Technik besitzt diese Auslegerform zwei Untergurte B, C und einen Obergurt A, wobei alle Gurte untereinander mittels Fachwerksdiagonalen, der sogenannten Vergitterung, miteinander verbunden sind.

Anders als die Ausführung der Figur 1 formt der modifizierte Auslegerquerschnitt kein gleichschenkliges Dreieck, sondern ein rechtwinkliges oder annähernd rechtwinkliges Dreieck mit den Gurten A, B und C als Ecken. Eine erste Kathete als Strecke A-C (Dreieckseite 20) verläuft vom Obergurt A zu Untergurt C, während die zweite Kathete als Strecke B-C (Dreieckseite 30) vom Untergurt B zum Untergurt C verläuft. Die Strecke A-B (Dreieckseite 10) bildet dann eine Hypotenuse vom Obergurt A zum zweiten Untergurt B. Der Obergurt A befindet sich folglich in etwa senkrecht oberhalb des Untergurtes C. Der rechte Winkel befindet sich beim Untergurt C.

Die erfindungsgemäße Auslegerform ist selbstverständlich nicht auf die Darstellung gemäß Figur 2 beschränkt. Der Aufbau des Auslegers kann genauso gut auch gespiegelt sein, so dass die Hypotenuse durch die Strecke AC gebildet wird.

Mit dieser Querschnittsform können zwei Auslegerteile so miteinander verschachtelt werden, dass günstigstenfalls die Transportabmessung bezüglich ihrer Höhe bzw. Breite nur unwesentlich größer ausfällt, als wenn nur ein Auslegerteil transportiert wird. Zur Verdeutlichung dieses Vorteils wird auf die Figurendarstellung der Figuren 3 und 4 verwiesen. Beide Figuren zeigen einen Kranausleger, der aus wenigstens zwei separaten Auslegerteilen 5, 6, 50, 60 besteht, die für den Krantransport demontiert und nebeneinander auf einem nicht dargestellten Beförderungsmittel positioniert werden.

Figur 3 entspricht dabei einem aus dem Stand der Technik bekannten Kranausleger mit dem üblichen Dreiecksquerschnitt. Die Darstellung zeigt einen Querschnitt durch die Längsachse der nebeneinander positionierten Auslegerteilen 5, 6. Ein erstes Auslegerteil 5 wird dabei mit seinen Untergurten B, C auf die Transportfläche des Transportmittels gelegt, wohingegen das zweite Auslegerteil 6 um seine Längsachse gedreht mit dem Obergurt A' auf die Transportfläche abgelegt wird. Wie aus der Figur 3 zu entnehmen ist, vergrößert sich die Transportbreite Br mindestens um mehr als die halbe Systembreite der Auslegerstücke 5, 6.

Figur 4 zeigt die Vorteile der erfindungsgemäßen Querschnittsfläche des erfindungsgemäßen Auslegers. Der Ausleger bzw. einzelne Gitterstücke des Auslegers weisen im Kranbetrieb die gleiche Bauhöhe und Baubreite wie der Ausleger gemäß Figur 3 auf. Aufgrund der rechtwinkligen Dreiecksquerschnittsfläche können jedoch die zwei Auslegerteile 50, 60 mit ihren Hypotenusen (Strecken A-C und A'-C') aneinander gelegt werden, so dass sich weder die Transporthöhe H noch die Transportbreite Br wesentlich gegenüber der geometrischen Abmessung eines einzelnen Auslegerstückes 50, 60 vergrößert. Dadurch lassen sich die vorgeschriebenen bzw. gewünschten Transporthöhen bzw. Transportbreiten leichter einhalten bzw. es können mehr Auslegerteile auf gleichem Raum untergebracht werden. Dies gilt gleichermaßen für den Straßentransport, der an gesetzliche Bestimmungen gebunden ist, wie auch für den Containertransport, für den oftmals maximale Höchstmaße gelten.

Ein anderes Ausführungsbeispiel ist den Figuren 5 und 6 zu entnehmen, die jeweils skizzierte Querschnittsdarstellungen durch zwei aneinander geklappte Auslegerteile eines Kranauslegers für einen Schnellmontagekran zeigen. Bei diesem Kran kann für den Transport von und zur Einsatzstelle der Kranausleger bzw. wenigstens zwei Kranauslegerteile um eine horizontal verlaufende Schwenkachse 100 gegeneinander verschwenkt werden, so dass diese während des Krantransports aneinander geklappt werden, um die gesamte Kranlänge zu reduzieren.

Figur 5 zeigt dabei eine schematische Darstellung eines üblichen Kranauslegers, dessen Querschnitt ein gleichschenkliges Dreieck aufweist. Die Kranauslegerspitze 7 wird dabei gegenüber dem verbleibenden feststehenden Kranauslegerteil 8 um die Schwenkachse 100 um 180° nach oben und hinten verklappt, so dass die beiden Kranauslegerteile 7, 8 aufeinander liegen. Insbesondere verlaufen die beiden Obergurte A, A' der Kranauslegerteile 7, 8 parallel und liegen aufeinander. Wie es der Figur 5 weiter zu entnehmen ist, wird dadurch die Transporthöhe H des resultierenden zusammen geklappten Kranauslegers mindestens um die Systemhöhe des einzelnen Kranauslegerteils 7, 8 verdoppelt.

Demgegenüber kann durch den modifizierten Auslegerquerschnitt bei einem Schnellmontagekran gemäß Figur 6 ein deutlicher Raumgewinn erzielt werden. Auch hier weist der Ausleger bzw. einzelne Gitterstücke im Kranbetrieb die gleiche Bauhöhe und Baubreite wie der Ausleger gemäß Figur 5 auf. Aufgrund des modifizierten Auslegerquerschnitts wird jedoch die gesamte Transporthöhe H nur unwesentlich gegenüber einem einzelnen Auslegerteil 70, 80 vergrößert. Auch die resultierende Transportbreite bleibt hiervon nahezu unberührt.

Analog zu Figur 5 wird auch hier die Auslegerspitze 70 um eine horizontal verlaufende Schwenkachse 100 um 180° nach oben bzw. hinten verklappt. Die Hypotenusen (Strecken A-B, A'- C') der Auslegerquerschnitte beider Auslegerteile 70, 80 liegen aneinander, ähnlich der Darstellung gemäß Figur 4.

Um den bestmöglichen Raumgewinn für den Transport zu erzielen, sind die beiden zum Transport zu verschachtelnden Auslegerteile 70, 80 in der Betriebsstellung mit zueinander versetzten Auslegerobergurten A, A' verbunden. Beide Auslegersegmente 70, 80 sind hierzu spiegelverkehrt aufgebaut, d.h. die Hypotenuse wird bei der Auslegerspitze 70 durch die Strecke A'-C' gebildet, wohingegen beim Auslegerteil 80 die Strecke A-B die Hypotenuse darstellt.

Der horizontale Versatz der Obergurte A, A' während des Kranbetriebs ist in den Figuren 7a, 7b bzw. 8a, 8b verdeutlicht. Figur 7a zeigt den erfindungsgemäßen Kranausleger in einer perspektivischen Seitenansicht während der Betriebsstellung und Figur 7b eine perspektivische Seitenansicht des Auslegers in Transportstellung dargestellt. Die Figuren 8a, 8b zeigen den Figuren 7a, 7b zugeordnete Querschnittsdarstellungen des Kransauslegers im Bereich der Schwenkachse 100.

Die Anordnung der horizontalen Schwenkachse 100 kann je nach gewünschter Höhenreduzierung zwischen der halben Systemhöhe des Auslegers 80 und der Ebene des Obergurtes A angeordnet sein. Dadurch lassen sich die Auslegerteile 70, 80 nur durch das Verschwenken um die Achse 100 für den Transport im Sinne der Erfindung zueinander höhenreduziert positionieren.

Die Figuren 9, 10 und 11 zeigen eine alternative Ausführungsform des erfindungsgemäßen Kranauslegers. Anders als in der erfindungsgemäßen Ausführungsform gemäß den Figuren 2, 4 und 6 bis 8 wird keine rechtwinklige Dreiecksform gewählt, sondern eine Zwischenform zwischen einem gleichschenkligen und rechtwinkligen bzw. nahezu rechtwinkligen Dreieck gewählt. Das Winkelverhältnis der Winkel α und β in den Untergurten wird derart angepasst, so dass der Obergurt A aussermittig liegt, d.h. nicht auf der Seitenhalbierenden der Dreieckseite B-C liegt. Im Ausführungsbeispiel der Figur 9 sind die Winkel nach folgender Vorschrift gewählt $α < β < 90 ° .$

Je größer die Winkeldifferenz zwischen den Winkeln a und β gewählt wird, desto größer ist die Platzeinsparung während des Krantransports bzw. bei der Demontage eines Schnellmontagekrans. Alternativ kann auch der Winkel α gegenüber dem Winkel β größer dimensioniert werden.

Die Figuren 10, 11 zeigen die alternative Auslegerausführungsform gemäß Figur 9 während des Strassentransportes analog zu Figur 4 sowie in zusammengeklappten Zustand analog zu Figur 6. Diese alternative Ausführungsform führt zu einer nicht ganz optimalen Platzausnutzung, insbesondere bezüglich der resultierenden Höhenabmessung, während des Transportzustands, jedoch kann diese Querschnittsform für viele Anwendungsbereiche ausreichend sein, da dennoch ein zufriedenstellender Platzgewinn gegenüber der aus dem Stand der Technik bekannten Lösung möglich ist. Weiterhin kann die vorgestellte Lösung konstruktive Vorteile hinsichtlich der Auslegerstatik gegenüber der rechtwinkligen Dreiecksform aufweisen.

## Patentansprüche

1. Kranausleger für einen Kran bestehend aus einem Obergurt (A) und zwei Untergurten (B, C) die untereinander mittels Vergitterung verbunden sind und einen dreieckförmigen Auslegerquerschnitt bilden,
wobei
der Auslegerquerschnitt zumindest abschnittsweise eine Dreiecksquerschnittsform mit einem aussermittig verlaufenden Obergurt umfasst,
**dadurch gekennzeichnet,**
**dass** der Ausleger wenigstens einen Auslegerbereich mit einem ein gleichschenkliges Dreieck bildenden Auslegerquerschnitt umfasst, und wobei Auslegerabschnitte mit unterschiedlichen Auslegerquerschnitten gegebenenfalls mittels eines Übergangsstückes miteinander in Verbindung stehen.

2. Kranausleger nach Anspruch 1, **dadurch gekennzeichnet, dass** der Dreiecksquerschnitt zumindest abschnittsweise rechtwinklig bzw. nahezu rechteckwinklig ist.

3. Kranausleger nach einem der vorhergehenden Ansprüche, **dadurch gekennzeichnet, dass** die längste Dreieckseite des Auslegerquerschnitts, insbesondere die Hypotenuse, den Obergurt mit einem Untergurt des Kranauslegers verbindet.

4. Kranausleger nach einem der vorhergehenden Ansprüche, **dadurch gekennzeichnet, dass** der Ausleger aus zwei oder mehreren für den Straßentransport demontierbaren Auslegerstücken besteht.

5. Kranausleger nach einem der vorhergehenden Ansprüche, **dadurch gekennzeichnet, dass** wenigstens zwei Auslegerbereiche um eine Schwenkachse (100), insbesondere horizontale Schwenkachse, zueinander verschwenkbar gelagert sind.

6. Kranausleger nach Anspruch 5, **dadurch gekennzeichnet, dass** die wenigstens zwei Auslegerbereiche um 180° zueinander verschwenkbar sind, wodurch die Auslegerbereich, insbesondere deren längste Dreieckseite bzw. Hypotenusen, für den Krantransport seitlich aneinander anlegbar sind.

7. Kranausleger nach einem der vorhergehenden Ansprüche, **dadurch gekennzeichnet, dass** die Obergurte der wenigstens zwei Auslegerbereiche seitlich zueinander versetzt verlaufen.

8. Kranausleger nach einem der Ansprüche 5 bis 7, **dadurch gekennzeichnet, dass** die Schwenkachse in einem Bereich zwischen der halben Systemhöhe des Auslegers und der Ebene des Obergurtes angeordnet ist.

9. Kranausleger nach einem der vorhergehenden Ansprüche, **dadurch gekennzeichnet, dass** der Dreiecksquerschnitt zumindest abschnittsweise eine Zwischenform zwischen einem gleichschenkligen und rechtwinkligen Dreieck aufweist, wobei für die Winkel α und β zwischen der Verbindunglinie der beiden Untergurte und den Verbindungslinien zwischen Untergurten und Obergurt eine der beiden folgenden Beziehungen gilt: $α < β < 90 °$ oder $β < α < 90 ° .$

10. Kranausleger nach einem der vorhergehenden Ansprüche, **dadurch gekennzeichnet, dass** die Untergurte eine Katzfahrbahn bilden.

11. Kran, insbesondere Schnellmontagekran oder Obendreherkran, mit einem Kranausleger nach einem der Ansprüche 1 bis 10.

## Claims

1. A crane boom for a crane comprising an upper web (A) and two lower webs (B, C) which are connected to one another by means of a lattice and form a triangular boom cross-section, wherein the boom cross-section comprises a triangular cross-sectional shape at least sectionally with an upper web extending off-center, **characterized in that** the boom comprises at least one boom region having a boom cross-section forming an isosceles triangle, with boom sections having different boom cross-sections optionally being connected to one another by means of a transition piece.

2. A crane boom in accordance with claim 1, **characterized in that** the triangular cross-section is at least sectionally right-angled or almost right-angled.

3. A crane boom in accordance with one of the preceding claims, **characterized in that** the longest triangle side of the boom cross-section, in particular the hypotenuse, connects the upper web to a lower web of the crane boom.

4. A crane boom in accordance with one of the preceding claims, **characterized in that** the boom comprises two or more boom pieces which can be dismantled for road transport.

5. A crane boom in accordance with one of the preceding claims, **characterized in that** at least two boom regions are supported pivotably with respect to one another about a pivot axis (100), in particular a horizontal pivot axis.

6. A crane boom in accordance with claim 5, **characterized in that** the at least two boom regions are pivotable by 180° with respect to one another, whereby the boom regions, in particular their longest triangle side or hypotenuses, can be placed laterally next to one another for crane transport.

7. A crane boom in accordance with one of the preceding claims, **characterized in that** the upper webs of the at least two boom regions extend laterally offset from one another.

8. A crane boom in accordance with one of the claims 5 to 7, **characterized in that** the pivot axis is arranged in a region between half the system height of the boom and the plane of the upper web.

9. A crane boom in accordance with one of the preceding claims, **characterized in that** the triangular cross-section has an intermediate shape between an isosceles triangle and a right-angled triangle at least sectionally, with one of the following two relationships applying to the angles α and β between the connection line of the two lower webs and the connection lines between lower webs und the upper web: $α < β < 90 °$ or $β < α < 90 ° .$

10. A crane boom in accordance with one of the preceding claims, **characterized in that** the lower webs form a trolley track.

11. A crane, in particular a fast-erection crane or top-slewing crane, having a crane boom in accordance with one of the claims 1 to 10.

## Revendications

1. Flèche de grue pour une grue, composée d'une membrure supérieure (A) et de deux membrures inférieures (B, C), qui sont reliées entre elles au moyen d'un barreaudage et forment une section transversale de flèche triangulaire,
la section transversale de flèche présentant au moins sur certaines parties une forme de section transversale triangulaire avec une membrure supérieure s'étendant de manière excentrée,
**caractérisée en ce que**
la flèche comprend au moins une zone de flèche avec une section transversale de flèche formant un triangle isocèle, et des parties de flèche avec différentes sections transversales de flèche étant le cas échéant reliées les unes aux autres au moyen d'une pièce de transition.

2. Flèche de grue selon la revendication 1, **caractérisée en ce que** la section transversale triangulaire est au moins sur certaines parties à angle droit ou presque à angle droit.

3. Flèche de grue selon l'une des revendications précédentes, **caractérisée en ce que** le côté le plus long du triangle de la section transversale de flèche, en particulier l'hypoténuse, relie la membrure supérieure à une membrure inférieure de la flèche de grue.

4. Flèche de grue selon l'une des revendications précédentes, **caractérisée en ce que** la flèche se compose de deux ou plusieurs morceaux de flèche démontables pour le transport sur route.

5. Flèche de grue selon l'une des revendications précédentes, **caractérisée en ce qu'**au moins deux zones de flèche sont montées pivotantes l'une par rapport à l'autre sur un axe de pivotement (100), en particulier un axe de pivotement horizontal.

6. Flèche de grue selon la revendication 5, **caractérisée en ce que** les au moins deux zones de flèche sont pivotantes de 180° l'une par rapport à l'autre, moyennant quoi les zones de flèche, en particulier leur côté le plus long du triangle ou hypoténuse, peuvent être posées latéralement les unes contre les autres pour le transport de la grue.

7. Flèche de grue selon l'une des revendications précédentes, **caractérisée en ce que** les membrures supérieures des au moins deux zones de flèche s'étendent de manière décalée latéralement l'une par rapport à l'autre.

8. Flèche de grue selon l'une des revendications 5 à 7, **caractérisée en ce que** l'axe de pivotement est disposé dans une zone entre la mi-hauteur de système de la flèche et le niveau de la membrure supérieure.

9. Flèche de grue selon l'une des revendications précédentes, **caractérisée en ce que** la section transversale triangulaire comporte au moins sur certaines parties une forme intermédiaire entre un triangle isocèle et un triangle rectangle, où on a, pour les angles α et β entre la ligne de liaison des deux membrures inférieures et les lignes de liaison entre les membrures inférieures et la membrure supérieure, une des deux relations suivantes : $α < β < 90 °$ ou $β < α < 90 ° .$

10. Flèche de grue selon l'une des revendications précédentes, **caractérisée en ce que** les membrures inférieures forment une voie de translation de chariot.

11. Grue, en particulier grue à montage rapide ou grue à tour pivotant en haut, comprenant une flèche de grue selon l'une des revendications 1 à 10.
